# EUROPÄISCHE PATENTSCHRIFT

(11) **EP 3 224 846 B1**
(45) Veröffentlichungstag und Bekanntmachung des Hinweises auf die Patenterteilung: **29.07.2020**
(21) Anmeldenummer: 15798446.9
(22) Anmeldetag: 24.11.2015
(51) Int. Cl.: H01H 1/20

(54) **SCHALTVORRICHTUNG**
SWITCHING DEVICE
DISPOSITIF DE COMMUTATION

(30) Priorität: 28.11.2014 DE 102014117497
(43) Veröffentlichungstag der Anmeldung: 04.10.2017
(73) Patentinhaber: Eaton Intelligent Power Limited, Dublin 4 (IE)
(72) Erfinder: THAR, Ralf, 53757 Sankt Augustin (DE); MOLITOR, Ute, 53474 Ramersbach (DE)
(74) Vertreter: Eaton IP Group EMEA
(86) Internationale Anmeldenummer: PCT/EP2015/077473
(87) Internationale Veröffentlichungsnummer: WO 2016/083357

(56) Entgegenhaltungen:
- WO-A1-2012/076605
- DE-B- 1 154 553
- GB-A- 1 113 546

## Beschreibung

Die vorliegende Erfindung betrifft eine Schaltvorrichtung nach dem Oberbegriff des Anspruchs 1.

Elektrische Schaltvorrichtungen sind Komponenten in einem Stromkreis, die zwischen Festkontakten eine elektrisch leitende Verbindung herstellen (Schaltzustand "EIN" oder "EIN-Zustand") oder trennen (Schaltzustand "AUS", oder "AUS-Zustand"). Im Fall einer zu trennenden stromführenden Verbindung fließt Strom durch die mittels des Schaltelements miteinander verbundenen Kontakte, bis diese voneinander getrennt werden.

Eine Schaltvorrichtung ist beispielsweise aus der WO 2012/076605 A1 bekannt. Die bekannte Schaltvorrichtung umfasst eine Schaltkammer, in der ein plattenförmiges Schaltelement entlang einer linearen Bewegungsachse zwischen einer EIN-Stellung und einer AUS-Stellung hin und her bewegbar ist. In der EIN-Stellung verbindet das Schaltelement Festkontakte miteinander, wogegen in der AUS-Stellung das Schaltelement zum Trennen der stromführenden Verbindung von den Festkontakten beabstandet ist. Das Schaltelement ist über ein Betätigungsmittel innerhalb der Schaltkammer linear bewegbar und mittels einer Feder in Richtung der Bewegungsachse vorgespannt.

Wenn auf die bekannte Schaltvorrichtung Kräfte von außen einwirken, die beispielsweise durch Erschütterungen während eines Transports, einen heftigen Stoß gegen ein Schaltergehäuse oder einen Sturz der Schaltvorrichtung auf einen harten Untergrund hervorgerufen werden können, kann das durch die Feder vorgespannte Schaltelement aus seiner Einbaulage rutschen. Konkret wird das Schaltelement durch die von außen einwirkenden Kräfte beschleunigt und drückt die Feder zusammen. Dabei kann sich das Schaltelement um seine Längsachse drehen und in der Schaltkammer verkanten oder zwischen der Feder und einer Wandung der Schaltkammer verklemmen. Aus dieser Lage wird das Schaltelement in der Regel nicht von selbst in seine ursprüngliche Einbaulage zurückrutschen, so dass dies grundsätzlich zum Ausfall der Schaltvorrichtung führt.

Das Problem des Kippens der Schaltelemente in den Schaltkammern tritt insbesondere bei geringen Kontaktkräften auf, wie sie in Steuer- und Hilfskontakten verwendet werden. Diese sind dann besonders anfällig bei Stößen während des Transports.

Aus der DE 11 54 553 B ist eine Schaltvorrichtung mit einem beweglich geführten Schaltelement bekannt. Das Schaltelement ist mittels einer Feder vorgespannt, die zwischen einem Absatz eines Kontaktträgers und einem U-förmigen Bügel abgestützt ist. Der U-förmige Bügel soll eine Zentrierung für die Feder und eine Sicherung gegen Kippbewegungen des Schaltelements gewährleisten.

Aufgabe der vorliegenden Erfindung ist es, eine wartungsfreundliche Schaltvorrichtung bereitzustellen.

Diese Aufgabe ist erfindungsgemäß bei einer Schaltvorrichtung der eingangs genannten Art dadurch gelöst, dass das Schaltelement plattenförmig ausgebildet ist, und dass der Führungskörper einen zumindest im Wesentlichen zum Innenquerschnitt der Schaltkammer korrespondierenden Außenquerschnitt aufweist.

Mit anderen Worten halten die Führungsmittel das Schaltelement in einer Einbaulage, in welcher das Schaltelement entlang der EIN-Stellung und der AUS-Stellung linear hin und her bewegbar und stets durch die Federmittel vorgespannt ist. In der EIN-Stellung stellt das Schaltelement, das üblicherweise aus einem elektrisch leitenden Material hergestellt ist, eine elektrische Verbindung zwischen Festkontakten, insbesondere zwei Festkontakten, her. In der AUS-Stellung ist das Schaltelement von den Festkontakten beabstandet, so dass eine elektrische Verbindung zwischen den Festkontakten unterbrochen ist. Entlang der Bewegungsachse zwischen der EIN-Stellung und der AUS-Stellung ist das Schaltelement durch die Führungsmittel derart in der Schaltkammer gehalten, dass die beiden Haupterstreckungsrichtungen des plattenförmigen Schaltelements zumindest im Wesentlichen senkrecht zur Bewegungsachse ausgerichtet sind. Das Schaltelement ist plattenförmig ausgestaltet, so dass unter den beiden Haupterstreckungsrichtungen die Länge und die Breite des Schaltelements zu verstehen sind. Das plattenförmige Schaltelement weist somit im Verhältnis zu den beiden Haupterstreckungsrichtungen eine verhältnismäßig geringe Erstreckung in Richtung der Hauptachse auf, die auch als Stärke, respektive Dicke des Schaltelements bezeichnet werden kann. Weiterhin ist erfindungsgemäß vorgesehen, dass die Hauptachse des Schaltelements, die eine Normale zu einer durch die beiden Haupterstreckungsrichtungen aufgespannten Ebene ist, zumindest im Wesentlichen parallel zur Bewegungsachse ausgerichtet ist. Vorzugsweise wird das Schaltelement durch die Führungsmittel stets in der Einbaulage gehalten, in der die Hauptachse parallel zur Bewegungsachse ausgerichtet ist. Allerdings können die Führungsmittel auch ein Kippen des Schaltelements in der Schaltkammer um eine Längsachse des Schaltelements, die quer zur Hauptachse verläuft, bis zu einem gewissen Maß zulassen. Erfindungsgemäß wird durch die Führungsmittel gewährleistet, dass das Schaltelement lediglich soweit kippen kann, dass das Schaltelement in der Schaltkammer nicht verkantet oder unter den Federmitteln wegrutscht. Aus dieser leicht gekippten Lage, in der die Hauptachse zumindest im Wesentlichen parallel zur Bewegungsachse verläuft, kehrt das Schaltelement nach der Erschütterung selbständig in die Einbaulage zurück und kann somit ohne Eingreifen von außen weiter zwischen der EIN-Stellung und der AUS-Stellung linear in der Schaltkammer hin und her bewegt werden.

Der plattenförmige Führungskörper weist einen zumindest im Wesentlichen zum Innenquerschnitt der Schaltkammer korrespondierenden Außenquerschnitt auf. Mit anderen Worten weist der Führungskörper gegenüber der Schaltkammer ein Untermaß derart auf, dass der Führungskörper entlang der Bewegungsachse gleiten kann. Weiterhin ist vorgesehen, dass ein zwischen der Hauptachse und der Bewegungsachse gebildeter Kippwinkel zwischen 0 und 30°, insbesondere maximal 10° beträgt. Durch diese Ausgestaltung wird sichergestellt, dass das Schaltelement innerhalb der Schaltkammer nicht verkanten kann und stets selbständig, das heißt ohne Fremdeinwirkung von außen, in die vorgesehene Einbaulage zurückkehren kann. Somit verläuft die Hauptachse des Schaltelements zumindest im Wesentlichen parallel zur Bewegungsachse, wenn der Kippwinkel zwischen 0 und 30°, insbesondere zwischen 0 und maximal 10° liegt.

Vorzugsweise sind die Führungsmittel an einer den Federmitteln zugewandten Seite des Schaltelements angeordnet. Dadurch wird ein Wegrutschen des Schaltelements unter den Federmitteln sicher verhindert. Zudem können die Führungsmittel dann auch eine Haltefunktion für die Federmittel übernehmen, um die Federmittel gegenüber dem Schaltelement in einer vorgegebenen Position zu halten.

Weiterhin kann vorgesehen sein, dass ein Verhältnis zwischen einer Erstreckung der Führungsmittel in Richtung der Hauptachse und einer Erstreckung des Schaltelements in Richtung der Hauptachse größer oder gleich 1,5:1 beträgt. Die Führungsmittel können mehrere Mittel zur Führung des Schaltelements umfassen, wobei es genügt, wenn eines der Führungsmittel ein Verhältnis zwischen einer Erstreckung der Führungsmittel in Richtung der Hauptachse und einer Erstreckung des Schaltelements in Richtung der Hauptachse größer oder gleich 1,5:1 aufweist. Die Führungsmittel können auch nur genau ein Führungsmittel aufweisen, dass das vorgenannte Verhältnis von wenigstens 1,5:1 aufweist. Durch die im Vergleich zu dessen Länge und Breite verhältnismäßig geringe Stärke, respektive Erstreckung in Richtung der Hauptachse, des Schaltelements weist es an zu Innenwandungen der Schaltkammer weisenden Seiten nur schmale Flächen auf, an denen sich das Schaltelement an den Innenwandungen der Schaltkammer abstützen könnte. Um ein Kippen der Schaltelemente innerhalb der Schaltkammer zu vermeiden, können die Führungsmittel somit um wenigstens das eineinhalbfache dicker als das Schaltelement sein. Dabei ist die Dicke der Führungsmittel abhängig von den baulichen Gegebenheiten der Schaltkammer und der Dicke des Schaltelements, wobei die Führungsmittel das Kippen des Schaltelements verhindern und insbesondere die lineare Bewegung des Schaltelements zwischen der EIN-Stellung und der AUS-Stellung nicht behindern. Vorzugsweise sind die Führungsmittel mindestens dreimal, insbesondere viermal dicker als das Schaltelement, das heißt, das Verhältnis zwischen der Erstreckung der Führungsmittel in Richtung der Hauptachse und der Erstreckung des Schaltelements in Richtung der Hauptachse beträgt mindestens 3:1, insbesondere 4:1. Vorzugsweise beträgt das Verhältnis zwischen der Erstreckung der Führungsmittel in Richtung der Hauptachse und der Erstreckung des Schaltelements in Richtung der Hauptachse maximal 5:1.

Zusätzlich oder alternativ können die Führungselemente an der zum Schaltelement weisenden Seite des Führungskörpers angeordnet sein. Insbesondere weisen die Führungsmittel eine säulenförmige Grundform auf und sind randseitig am Führungskörper angeordnet. Somit kann beispielsweise ein plattenförmiger Führungskörper vier in den Ecken des Führungskörpers angeordnete säulenförmige Führungselemente aufweisen, die sich an einer vom Schaltelement wegweisenden Seite des Führungskörpers in Richtung der Hauptachse des Schaltelements erstrecken. Je größer die Erstreckung der Führungselemente in Richtung der Hauptachse ist, umso besser ist das Schaltelement gegen ein Kippen in der Schaltkammer gesichert. Mit anderen Worten, je länger die Führungselemente sind, desto kleiner ist der maximale Kippwinkel. Vorzugsweise sind die Führungselemente steif ausgebildet, wodurch der Kippschutz des Schaltelements weiter verbessert wird. Weiterhin ist an dieser Ausgestaltung vorteilhaft, dass die Führungselemente zwischen sich einen Halteraum definieren, in dem die Federmittel, beispielsweise eine Schraubenfeder, gehalten sind.

Gemäß einer ersten Lösung kann vorgesehen sein, dass die Führungsmittel und das Schaltelement voneinander getrennte Bauteile sind. Somit können bekannte Schaltvorrichtungen mit den erfindungsgemäßen Führungsmitteln nachgerüstet werden. In bevorzugter Weise kommen der Führungskörper und das Schaltelement flächig in Anlage. Dabei können die Führungsmittel, insbesondere der Führungskörper, lose mit dem Schaltelement in Kontakt stehen oder mit dem Schaltelement verbunden, insbesondere verklebt sein.

Gemäß einer alternativen zweiten Lösung kann vorgesehen sein, dass die Führungsmittel mit dem Schaltelement verbunden sind. Insbesondere können die Führungsmittel integraler Bestandteil des Schaltelements sein.
Insbesondere kann die Schaltvorrichtung eines der Bauteile eines elektrischen Schaltgeräts mit Doppelunterbrechung sein. Insbesondere kann das Schaltgerät ein Hilfsschalter, ein Schutzschalter, ein Schütz, insbesondere ein Hilfsschütz sein.

Ein bevorzugtes Ausführungsbeispiel der Erfindung wird in den Zeichnungen dargestellt und nachstehend beschrieben. Hierin zeigt:
- Figur 1: in perspektivischer Darstellung eine Schaltvorrichtung gemäß einer Ausführungsform mit einem Schaltelement in Einbaulage;
- Figur 2: in Explosionsdarstellung die Schaltvorrichtung aus Figur 1;
- Figur 3: in perspektivischer Darstellung eine Teilansicht der Schaltvorrichtung aus Figur 1; und
- Figur 4: in Seitenansicht die Schaltvorrichtung aus Figur 1 mit vier Schaltelementen, wobei drei Schaltelemente in der Einbaulage und ein Schaltelement in gekippter Lage gezeigt sind.

In den Figuren 1 bis 4 ist eine Schaltvorrichtung gemäß einer Ausführungsform der vorliegenden Erfindung dargestellt. Die erfindungsgemäße Schaltvorrichtung ist ein Bauteil eines an sich bekannten und hier nicht gezeigten elektrischen Schaltgeräts mit Doppelunterbrechung. Kurz zusammengefasst, weist die erfindungsgemäße Schaltvorrichtung ein Schaltelement 1 auf, das in einer Schaltkammer 2 entlang einer linearen Bewegungsachse Z zwischen einer EIN-Stellung, in welcher das Schaltelement 1 zwei nicht gezeigte Festkontakte des Schaltgeräts elektrisch leitend verbindet, und einer AUS-Stellung, in welcher das Schaltelement 1 von den Festkontakten beabstandet ist, hin und her bewegbar ist.

In Figur 1 ist erkennbar, dass die Schaltvorrichtung ein Trägergehäuse 3 aufweist. Das Trägergehäuse 3, welches auch als Schaltbrücke bezeichnet werden kann, ist in dem Schaltgerät entlang einer Bewegungsachse Z beweglich angeordnet. In dem Trägergehäuse 3 sind vier der Schaltkammern 2 nebeneinander angeordnet. Die Schaltkammern 2 sind gleich aufgebaut und weisen eine längliche Grundform auf, die sich entlang der Bewegungsachse Z erstreckt. An einer Vorderseite und einer Rückseite des Trägergehäuses 3 sind die Schaltkammern 2 offen ausgebildet. Innerhalb der Schaltkammern 2 ist jeweils ein Anschlagselement 4 angeordnet, das die jeweilige Schaltkammer 2 zumindest in etwa in ein oberes Drittel und in untere zwei Drittel unterteilt. Das Trägergehäuse 3 ist gegenüber den Schaltkammern 2 elektrisch isoliert und kann beispielsweise aus einem Kunststoff gefertigt sein.

In Figur 1 ist beispielhaft nur ein einziges Schaltelement 1 in der linken Schaltkammer 2 eingesetzt, wobei grundsätzlich in mehreren bzw. allen Schaltkammern 2 ein Schaltelement 1 angeordnet sein kann. Gemäß Figur 4 können die Schaltelemente 1 nicht nur im oberen Drittel der Schaltkammer 2, sondern auch in den unteren zwei Dritteln der jeweiligen Schaltkammer 2 entlang der linearen Bewegungsachse Z bewegbar sein. Das plattenförmige Schaltelement 1 weist zwei Haupterstreckungsrichtungen X, Y, nämlich in Richtung einer Längserstreckung L des Schaltelements 1 und einer Quererstreckung B des Schaltelements 1, auf, wobei dessen Längserstreckung L aufgrund einer länglichen Ausgestaltung des Schaltelements 1 größer als dessen Quererstreckung B ist. Im Verhältnis zu den beiden Haupterstreckungsrichtungen X, Y hat das Schaltelement 1 eine verhältnismäßig geringe Erstreckung D in Richtung einer Hauptachse N, wobei die Erstreckung D auch als Stärke, respektive Dicke des Schaltelements 1 bezeichnet werden kann. Die Hauptachse N steht senkrecht auf einer Ebene E, die durch die beiden Haupterstreckungsrichtungen X, Y aufgespannt wird, und ist somit eine Normale zur Ebene E. In der in Figur 1 gezeigten Lage des Schaltelements 1 fallen die Hauptachse N und die Bewegungsachse Z zusammen, das heißt, das Schaltelement 1 ist nicht gekippt. Diese Lage ist die Einbaulage des Schaltelements 1, in der das Schaltelement 1 entlang der linearen Bewegungsachse Z zwischen der EIN-Stellung und der AUS-Stellung hin und her bewegbar ist. Weiterhin ist in Figur 1 erkennbar, dass das Schaltelement 1 an der offenen Vorderseite und der offenen Rückseite des Trägergehäuses 2 übersteht und an einer Unterseite 5 an beiden Längsenden Kontaktbereiche 6, 7 aufweist, die in der EIN-Stellung mit den Festkontakten zur Herstellung der elektrischen Verbindung in Anlage stehen.

Das Schaltelement 1 ist in der Schaltkammer 2 durch eine Schraubenfeder 8 in Richtung der Bewegungsachse Z vorgespannt. Die Schraubenfeder 8 stützt sich an einer Oberwandung 9 des Trägergehäuses 3 und Führungsmitteln 10, die zwischen der Schraubenfeder 8 und dem Schaltelement 1 angeordnet sind, ab.

Die Führungsmittel 10 weisen einen plattenförmigen Führungskörper 11 auf, wobei der Führungskörper 11 mit einem geringen Untermaß einen zum Innenquerschnitt der Schaltkammer 2 korrespondierenden Außenquerschnitt aufweist. Dabei ist das Untermaß derart gewählt, damit der Führungskörper 11 in der Schaltkammer 2 entlang der Bewegungsachse Z gleiten kann. Der Führungskörper 11 ist mit einer der Unterseite 5 des Schaltelements 1 gegenüberliegenden Oberseite 12 des Schaltelements 1 flächig in Anlage, wobei der Führungskörper 11 und das Schaltelement 1 zwei voneinander getrennte Bauteile sind. In der Einbaulage stehen der Führungskörper 11 und das Schaltelement 1 lose miteinander in Kontakt, wobei der Führungskörper 11 durch die Schraubenfeder 8 gegen die Oberseite 12 des Schaltelements 1 gedrückt wird.

In Figur 2 sind das Trägergehäuse 3, das Schaltelement 1, die Führungsmittel 10 und die Schraubenfeder 8 in Explosionsdarstellung gezeigt. Erkennbar ist, dass das Schaltelement 1 an beiden einander gegenüberliegenden Seitenflächen 13 jeweils zwei Vorsprünge 14 aufweist. Zu den Vorsprüngen 14 korrespondierend weist das Trägergehäuse 3 an die Schaltkammern 2 begrenzenden Seitenwandungen 15, 16 je Seitenwandung 15, 16 zwei sich in Richtung der Bewegungsachse Z erstreckende Aussparungen 17 auf, in welche die Vorsprünge 17 in der Einbaulage des Schaltelements 1 zur Führung des Schaltelements 1 entlang der Bewegungsachse Z eingreifen.

Weiterhin ist in Figur 2 erkennbar, dass die Führungsmittel 10 vier sich in Richtung der Hauptachse N erstreckende säulenförmige Führungselemente 18 aufweisen, die an einer vom Schaltelement 1 wegweisenden Außenfläche 19 des Führungskörpers 11 angeordnet sind. Die Führungselemente 18 stehen sind in vier Ecken des zumindest im Wesentlichen rechteckig ausgebildeten Führungskörpers 11 derart über, dass sich die Vorsprünge 14 des Schaltelements 1 mit den Führungselementen 18 in der Einbaulage des Schaltelements 1, in der die Führungsmittel 10 zwischen dem Schaltelement 1 und der Schraubenfeder 8 angeordnet sind, in Richtung der Hauptachse N betrachtet überdecken. Die zu den Seitenwandungen 15, 16 des Trägergehäuses 3 weisenden Seiten der säulenförmigen Führungselemente 18 und des Führungskörpers 11 bilden somit Führungsflächen 24, über die das Schaltelement 1 entlang der Bewegungsachse Z in der Schaltkammer 2 geführt ist. Dabei beträgt das Verhältnis zwischen einer Erstreckung der Führungsmittel 10 in Richtung der Hauptachse N und der Dicke D des Schaltelements 1 etwa 4:1, so dass die Führungsflächen 24 der Führungsmittel 10 in Richtung der Hauptachse N um das Dreifache breiter als die Seitenflächen 13 des schmalen Schaltelements 1 sind.

In Figur 3 ist erkennbar, dass zwischen den säulenförmigen Führungselementen 11 ein Halteraum 20 definiert ist, der an der zum Schaltelement 1 weisenden Unterseite durch die Außenfläche 19 des Führungskörpers 11 begrenzt ist. In der Einbaulage greift die Schraubenfeder 8 in den Halteraum 20 ein und ist somit an ihrem zum Schaltelement 1 weisenden Längsende gehalten. Am gegenüberliegenden Längsende der Schraubenfeder 8 ist diese durch einen Zapfen 21, der an der Oberwandung 9 des Trägergehäuses 3 angeordnet ist und in die Schaltkammer 2 vorsteht, gehalten. Weiterhin ist jeder Schaltkammer 2 auch ein Zapfen 21 an einer Unterwandung 23 des Trägergehäuses 3 zugeordnet, wobei die Zapfen 21 ebenfalls in die Schaltkammer 2 ragen und zur Fixierung einer im unteren Teil der Schaltkammer 2 angeordneten Schraubenfeder 8, wie dies beispielhaft in Figur 4 gezeigt ist.

Zum linearen Bewegen des Schaltelements 4 innerhalb der jeweiligen Schaltkammer 2 umfasst die Schaltvorrichtung ein an der Unterwandung 23 des Trägergehäuses 3 angeordnetes Mitnehmerelement 25, das mit einer hier nicht gezeigten Klaue des Schaltgeräts koppelbar ist. An der Oberwandung 9 des Trägergehäuses 3 ist ein Schaltstellungsanzeiger 22 angeordnet, der optisch anzeigt, ob das Schaltelement die EIN-Stellung oder die AUS-Stellung eingenommen hat.

Im Betrieb der Schaltvorrichtung befindet sich das Schaltelement 1 in der Einbaulage, in welcher das Schaltelement 1 durch die Schraubenfeder 8 gegen das Anschlagselement 4 vorgespannt ist. Die Hauptachse N des Schaltelements 1 ist in der in Figur 1 gezeigten Einbaulage parallel zur Bewegungsachse Z ausgerichtet. Durch lineares Bewegen des Trägergehäuses 3 über das Mitnehmerelement 25 entlang der Bewegungsachse Z wird das Schaltelement 1 entlang der linearen Bewegungsachse Z zwischen der EIN-Stellung und der AUS-Stellung hin und her, respektive mit Blick auf Figur 1 hoch und runter, bewegt.

Wenn nun von außen eine Kraft, die beispielsweise während eines Transportes oder durch einen Sturz der Schaltvorrichtung hervorgerufen sein kann, auf das Trägergehäuse 3 einwirkt, wird das Schaltelement 1 durch die Führungsmittel 10 am Wegrutschen unter der Schraubenfeder 9 gehindert. In Figur 4 ist erkennbar, dass zwischen der nunmehr gekippten Hauptachse N und der Bewegungsachse Z ein Kippwinkel α gebildet ist, der hier etwa 10° beträgt. Die im Verhältnis zu den Seitenflächen des Schaltelements 1 größeren Führungsflächen 24 der Führungsmittel 10 verhindern ein weiteres Kippen des Schaltelements 1 über die hier gezeigten 10° und gewährleisten dadurch, dass das Schaltelement 1 nicht unter der Schraubenfeder 8 wegrutscht. Auf diese Weise kann das Schaltelement 1 maximal innerhalb der Schaltkammer 2 eine leicht gekippte Position einnehmen, aus der es selbständig, respektive von alleine ohne weiteres Zutun von außen, in seine ursprüngliche Einbaulage zurückkehren kann.

Im Unterschied zur Schaltvorrichtung gemäß Figur 1 sind in Figur 4 beispielhaft in den linken drei Schaltkammern 2 jeweils eines der Schaltelemente 1 eingesetzt. Lediglich zur Verdeutlichung der Funktionsweise des Kippschutzes durch die Führungsmittel 10 ist das gekippte Schaltelement 1 hier in der rechten Schaltkammer 2 vereinfacht ohne die in diesem Fall zusammengedrückte Schraubfeder 9 gezeigt.

### Bezugszeichenliste

- 1: Schaltelement
- 2: Schaltkammer
- 3: Trägergehäuse
- 4: Anschlagselement
- 5: Unterseite
- 6: Kontaktbereich
- 7: Kontaktbereich
- 8: Schraubenfeder
- 9: Oberwandung
- 10: Führungsmittel
- 11: Führungskörper
- 12: Oberseite
- 13: Seitenflächen
- 14: Vorsprünge
- 15: Seitenwandung
- 16: Seitenwandung
- 17: Aussparung
- 18: Führungselemente
- 19: Außenfläche
- 20: Halteraum
- 21: Zapfen
- 22: Schaltstellungsanzeiger
- 23: Unterwandung
- 24: Führungsflächen
- 25: Mitnehmerelement
- B: Quererstreckung
- D: Erstreckung
- E: Ebene
- L: Längserstreckung
- N: Hauptachse
- X: Haupterstreckungsrichtung
- Y: Haupterstreckungsrichtung
- Z: Bewegungsachse
- α: Kippwinkel

## Patentansprüche

1. Schaltvorrichtung, umfassend eine Schaltkammer (2), ein Schaltelement (1), das in der Schaltkammer (2) entlang einer linearen Bewegungsachse (Z) zwischen einer EIN-Stellung, in welcher das Schaltelement (1) Festkontakte miteinander verbindet, und einer AUS-Stellung, in welcher das Schaltelement (1) von den Festkontakten beabstandet ist, bewegbar ist, Betätigungsmittel (25) zum linearen Bewegen des Schaltelements (1) innerhalb der Schaltkammer (2), Federmittel (8), die das Schaltelement (1) in Richtung der Bewegungsachse (Z) vorspannen, und Führungsmittel (10), die derart ausgebildet sind, dass das Schaltelement (1) in der Schaltkammer (2) entlang der Bewegungsachse (Z) linear beweglich geführt ist, wobei die Führungsmittel (10) einen Kippschutz für das Schaltelement (1) bilden und derart ausgebildet sind, dass das Schaltelement (1) in der Schaltkammer (2) entlang der Bewegungsachse (Z) derart gehalten ist, dass eine Hauptachse (N) des Schaltelements (1), die senkrecht zu beiden Haupterstreckungsrichtungen (X, Y) des Schaltelements (1) verläuft, zumindest im Wesentlichen parallel zur Bewegungsachse (Z) ausgerichtet ist, sodass bei von außen auf die Schaltvorrichtung einwirkenden Kräften das Schaltelement (1) lediglich soweit kippen kann, dass es in der Schaltkammer (2) nicht verkantet oder unter den Federmitteln (8) wegrutscht, wobei die Führungsmittel (10) einen zwischen den Federmitteln (8) und dem Schaltelement (1) angeordneten Führungskörper (11) aufweisen, der eine plattenförmige Grundform aufweist, wobei mehrere sich in Richtung der Hauptachse (N) erstreckende Führungselemente (18) am Führungskörper (11) angeordnet sind und an einer dem Schaltelement (1) gegenüberliegenden Seite (19) des Führungskörpers (11) abragen, **dadurch gekennzeichnet, dass** das Schaltelement (1) plattenförmig ausgebildet ist, und dass der Führungskörper (11) einen zumindest im Wesentlichen zum Innenquerschnitt der Schaltkammer (2) korrespondierenden Außenquerschnitt aufweist.

2. Schaltvorrichtung nach Anspruch 1, **dadurch gekennzeichnet, dass** ein Verhältnis zwischen einer Erstreckung der Führungsmittel (10) in Richtung der Hauptachse (N) und einer Erstreckung des Schaltelements (1) in Richtung der Hauptachse (N) größer oder gleich 1,5:1 beträgt.

3. Schaltvorrichtung nach Anspruch 1 oder 2, **dadurch gekennzeichnet, dass** der Führungskörper (11) lose mit dem Schaltelement (1) in Kontakt steht.

4. Schaltvorrichtung nach einem der vorherigen Ansprüche, **dadurch gekennzeichnet, dass** die Führungselemente (18) eine säulenförmige Grundform aufweisen und randseitig am Führungskörper (11) angeordnet sind.

5. Schaltvorrichtung nach einem der vorherigen Ansprüche, **dadurch gekennzeichnet, dass** die Führungselemente (18) zwischen sich einen Halteraum (20) definieren, in dem die Federmittel (8) gehalten sind.

6. Schaltvorrichtung nach einem der vorherigen Ansprüche, **dadurch gekennzeichnet, dass** die Führungsmittel (10) und das Schaltelement (1) voneinander getrennte Bauteile sind.

7. Schaltvorrichtung nach einem der Ansprüche 1 bis 5, **dadurch gekennzeichnet, dass** die Führungsmittel (10) mit dem Schaltelement (1) verbunden sind.

## Claims

1. Switching device comprising: a switching chamber (2); a switching element (1), which can be moved in the switching chamber (2) along a linear movement axis (Z) between an ON position in which the switching element (1) connects fixed contacts to one another, and an OFF position in which the switching element (1) is at a distance from the fixed contacts; actuating means (25) for linear movement of the switching element (1) inside the switching chamber (2); spring means (8) which prestress the switching element (1) in the direction of the movement axis (Z), and guiding means (10) which are configured such that the switching element (1) in the switching chamber (2) is guided along the movement axis (Z) in a linearly movable manner, wherein the guiding means (10) form a tilt protection for the switching element (1) and are configured such that the switching element (1) in the switching chamber (2) is guided along the movement axis (Z) and held such that a main axis (N) of the switching element (1), which runs perpendicularly with respect to the two main extension directions (X, Y) of the switching element (1), is oriented at least substantially parallel to the movement axis (Z), such that when the switching device is subjected to external forces, the switching element (1) can only tilt so far that it does not tilt in the switching chamber (2) or slip under the spring means (8), wherein the guiding means (10) have a guide body (11) which is arranged between the spring means (8) and the switching element (1) and which has a plate-like basic shape, wherein a plurality of guide elements (18) extending in the direction of the main axis (N) are arranged on the guide body (11) and protrude on a side (19) of the guide body (11) opposite the switching element (1), **characterised in that** the switching element (1) is plate-liked, and **in that** the guide body (11) has an outer cross section which corresponds at least substantially to the inner cross section of the switching chamber (2).

2. Switching device according to claim 1, **characterised in that** a ratio between an extension of the guiding means (10) in the direction of the main axis (N) and an extension of the switching element (1) in the direction of the main axis (N) is greater than or equal to 1.5:1.

3. Switching device according to claim 1 or 2, **characterised in that** the guide body (11) is loosely in contact with the switching element (1).

4. Switching device according to any one of the preceding claims, **characterised in that** the guide elements (18) have a columnar basic shape and are arranged on the edge side of the guide body (11).

5. Switching device according to any one of the preceding claims, **characterised in that** the guide elements (18) define between them a holding space (20) in which the spring means (8) are held.

6. Switching device according to any one of the preceding claims, **characterised in that** the guiding means (10) and the switching element (1) are separate components.

7. Switching device according to any one of the claims 1 to 5, **characterised in that** the guiding means (10) are connected to the switching element (1).

## Revendications

1. Dispositif de commutation comprenant une chambre de commutation (2), un élément de commutation (1) qui peut être déplacé dans la chambre de commutation (2) le long d'un axe de déplacement linéaire (Z) entre une position MARCHE, dans laquelle l'élément de commutation (1) relie des contacts fixes entre eux, et une position ARRÊT, dans laquelle l'élément de commutation (1) est espacé des contacts fixes, des moyens d'actionnement (25) destinés à déplacer linéairement l'élément de commutation (1) à l'intérieur de la chambre de commutation (2), des moyens à ressort (8) exerçant une précontrainte sur l'élément de commutation (1) en direction de l'axe de déplacement (Z), et des moyens de guidage (10) conçus de sorte que l'élément de commutation (1) est guidé de façon mobile linéairement dans la chambre de commutation (2) le long de l'axe de déplacement (Z), les moyens de guidage (10) formant une protection contre le basculement pour l'élément de commutation (1) et étant conçus de sorte que l'élément de commutation (1) est maintenu dans la chambre de commutation (2) le long de l'axe de déplacement (Z) de sorte qu'un axe principal (N) de l'élément de commutation (1), qui s'étend perpendiculairement aux deux directions principales (X, Y) de l'élément de commutation (1), est orienté au moins sensiblement parallèlement à l'axe de déplacement (Z), de sorte que, lorsque des forces agissent de l'extérieur sur le dispositif de commutation, l'élément de commutation (1) ne peut basculer que dans une mesure telle qu'il ne bascule pas dans la chambre de commutation (2) ou ne glisse pas sous l'effet des moyens à ressort (8), les moyens de guidage (10) présentant un corps de guidage (11) disposé entre les moyens à ressort (8) et l'élément de commutation (1) et présentant une forme de base en forme de plaque, une pluralité d'éléments de guidage (18) s'étendant dans la direction de l'axe principal (N) étant disposés sur le corps de guidage (11) et faisant saillie sur un côté (19) du corps de guidage (11) opposé à l'élément de commutation (1), **caractérisé en ce que** l'élément de commutation (1) est conçu en forme de plaque, et **en ce que** le corps de guidage (11) présente une section extérieure correspondant au moins sensiblement à la section intérieure de la chambre de commutation (2).

2. Dispositif de commutation selon la revendication 1, **caractérisé en ce qu'**un rapport entre une extension des moyens de guidage (10) en direction de l'axe principal (N) et une extension de l'élément de commutation (1) en direction de l'axe principal (N) est supérieur ou égal à 1,5:1.

3. Dispositif de commutation selon la revendication 1 ou 2, **caractérisé en ce que** le corps de guidage (11) est librement en contact avec l'élément de commutation (1).

4. Dispositif de commutation selon l'une quelconque des revendications précédentes, **caractérisé en ce que** les éléments de guidage (18) présentent une forme de base en colonne et sont disposés côté bord sur le corps de guidage (11).

5. Dispositif de commutation selon l'une quelconque des revendications précédentes, **caractérisé en ce que** les éléments de guidage (18) définissent entre eux un espace de maintien (20) dans lequel les moyens à ressort (8) sont maintenus.

6. Dispositif de commutation selon l'une quelconque des revendications précédentes, **caractérisé en ce que** les moyens de guidage (10) et l'élément de commutation (1) sont des composants séparés.

7. Dispositif de commutation selon l'une quelconque des revendications 1 à 5, **caractérisé en ce que** les moyens de guidage (10) sont reliés à l'élément de commutation (1).
